# FASCICULE DE BREVET EUROPEEN

(11) **EP 3 899 163 B1**
(45) Date de publication et mention de la délivrance du brevet: **20.03.2024**
(21) Numéro de dépôt: 19832058.2
(22) Date de dépôt: 17.12.2019
(51) Int. Cl.: E04F 15/02, E04F 15/024

(54) **ENSEMBLE D'UNE PATTE DE CONNEXION ET D'UN ÉLÉMENT DE SUPPORT D'UN ÉLÉMENT DE REVÊTEMENT DE SOL**
MONTAGE EINER VERBINDUNGSLASCHE UND EINES TRÄGERELEMENTS FÜR EIN BODENBELAGSELEMENT
ASSEMBLY OF A CONNECTING LUG AND A SUPPORT ELEMENT FOR A FLOOR COVERING ELEMENT

(30) Priorité: 20.12.2018 BE 201800157
(43) Date de publication de la demande: 27.10.2021
(73) Titulaire: BUZON Pedestal International s.a., 4040 Herstal (BE)
(72) Inventeur: BUZON, Laurent, 4040 Herstal (BE)
(74) Mandataire: Quintelier, Claude
(86) Numéro de dépôt international: PCT/EP2019/085816
(87) Numéro de publication internationale: WO 2020/127397

(56) Documents cités:
- EP-A1- 3 279 405
- EP-A2- 1 566 503
- DE-A1-102013 113 267
- DE-A1-102014 115 272
- DE-A1-102016 110 212
- DE-U1-202013 010 315
- DE-U1-202016 001 842

## Description

La présente invention concerne un ensemble d'une patte de connexion et d'un élément de support d'un élément de revêtement de sol, lequel élément de support comprend une base agencée pour être posée sur un plot d'élévation d'une surface, laquelle base comprend à une première extrémité longitudinale un organe d'arrêt qui s'étend sensiblement perpendiculairement par rapport à la base, laquelle patte de connexion est agencée pour relier l'élément de support au plot d'élévation.

Un tel élément de support est connu de US D 685 745. L'élément de support connu comporte un organe d'arrêt ayant une géométrie en forme d'une ellipse, qui est placé à une première extrémité longitudinale de la base. L'élément de support sert à être posé sur un plot d'élévation d'une surface et à soutenir un élément de revêtement de sol qui est placé sur le plot et qui se trouve à hauteur d'un bord de mur. Il est bien connu dans la technique d'élévation de surface ou de compensation de l'inclinaison d'une surface, de faire usage de plots d'élévation. Ces plots sont placés sur un sol, qui est soit plat, soit incliné. Lorsque le sol est plat, les plots servent à élever la surface pour créer un espace qui peut servir pour y loger entre autres des câbles électriques. Lorsque le sol est incliné, le plot sert non seulement à élever la surface, mais également à compenser la pente. Le revêtement de sol, par exemple formé par des dalles ou un plancher en bois naturel ou synthétique, est alors posé sur le plot. Pour combler l'espace entre une paroi ou un mur et la première rangé de plots, on fait usage d'éléments de support qui sont appliqués sur la tête du plot et dont l'organe d'arrêt est placé contre le mur ou la paroi.

Il faut également noter que DE 10 2014 115 272 A1 décrit un élément de support d'un élément de revêtement de sol, lequel élément de support comprend une base agencée pour être posée sur un plot d'élévation d'une surface. Ce dernier élément de support comporte également un organe d'arrêt. Toutefois l'organe d'arrêt utilisé dans DE 10 2014 115 272 A1 sert à y fixer une lambourde et non pas à être placé contre un mur ou une paroi.

Un désavantage de l'élément de support connu est que son usage est limité à des murs ou des parois rectilignes. L'architecture moderne et les techniques et matériaux de constructions permettent de nos jours l'usage d'autres formes géométriques que des lignes droites. Il existe dès lors un besoin d'avoir des surfaces relevées qui peuvent être combinées avec des murs ou des parois non-rectilignes, ou qui forment des coins.

L'invention a pour but de réaliser un ensemble comprenant un élément de support qui puisse être utilisé avec des murs et des parois de différentes géométries et qui offre une grande flexibilité pour pouvoir ajuster la position de l'élément de support par rapport au mur ou la paroi.

A cette fin un ensemble suivant l'invention est décrit dans la revendication 1.

Comme les premiers organes d'attache peuvent s'engager entre les lamelles d'attaches cette coopération entre les premiers organes d'attache et les lamelles va permettre à l'élément de support de pouvoir effectuer un mouvement de translation par rapport au plot. Comme de plus les deuxièmes organes d'attache permettent une rotation de la patte de connexion par rapport au plot d'élévation, et comme l'élément de support est relié à la patte de connexion, la rotation de la patte de connexion va aussi permettre une rotation de l'élément de support par rapport au plot d'élévation. Ceci offre donc une grande flexibilité dans l'ajustement de l'élément de support par rapport au mur ou à la paroi.

Une première forme de réalisation d'un élément de support suivant l'invention décrit que la base est pourvue d'au moins une première fenêtre qui s'étend de façon longitudinale dans la base. Ces premières fenêtres servent à y introduire des pièces intercalaires qui viendront alors s'étendre entre les éléments de revêtement de sol pour les maintenir à distance les uns des autres.

Une deuxième forme de réalisation d'un élément de support suivant l'invention décrit que le jeu de premiers d'organes d'attache comporte deux paires de premiers organes d'attache, les premiers organes d'attache étant disposés de façon à ce qu'ils forment chaque fois un angle de sensiblement 90° entre eux, l'une des paires étant logée entre les lamelles d'attache et l'autre paire pénètre dans la première fenêtre située entre les lamelles d'attache du premier jeu lorsque la patte de connexion est reliée à l'élément de support. Ceci contribue à correctement guider l'élément de support lors de sa translation par rapport au plot d'élévation.

De préférence la base comporte également une deuxième fenêtre qui possède une géométrie courbée, laquelle deuxième fenêtre s'étend à hauteur d'une deuxième extrémité longitudinale de la base, laquelle deuxième extrémité est située du côté opposé de celui de la première extrémité longitudinale. Ceci permet de placer davantage de pièces intercalaires et ainsi de pouvoir faire usage de différentes géométries dans le choix des éléments de revêtement.

Une troisième forme de réalisation d'un élément de support suivant l'invention décrit que la ou les fenêtres est ou sont disposée(s) dans un évidemment prévu dans la base. Ceci contribue à la facilité de pouvoir déplacer les pièces intercalaires dans les fenêtres.

Une quatrième forme de réalisation d'un élément de support suivant l'invention décrit que chaque pièce intercalaire est agencée pour être placée dans la fenêtre de façon à pouvoir également effectuer un mouvement de translation dans la fenêtre. Ceci offre une grande flexibilité pour disposer la pièce intercalaire.

De préférence la base comporte une série de perforations traversant cette base. Ceci permet de fixer l'élément de support sur le plot d'élévation en utilisant les perforations pour y introduire des vis servant à fixer l'élément de support sur le plot.

Une cinquième forme de réalisation d'un élément de support suivant l'invention décrit que le jeu de premiers organes d'attache est disposé sur une première face d'un disque autour d'un centre de ce disque. Ce dernier contribue à faciliter la translation de l'élément de support.

De préférence chaque premier organe d'attache comporte un premier segment qui s'étend dans une direction sensiblement perpendiculairement par rapport à la première face du disque et un deuxième segment sensiblement perpendiculaire au premier segment et dans une direction qui va en s'éloignant du centre du disque, un troisième segment du premier organe d'attache étant relié au deuxième segment et forme un angle situé entre 15° et 35° avec le premier segment. Ceci facilite l'engagement de la patte de connexion dans les lamelles d'attache.

Une sixième forme de réalisation d'un élément de support suivant l'invention décrit que l'organe d'arrêt est formé par au moins une bavette pourvue d'une entaille qui s'étend sur la hauteur de la bavette, l'entaille ayant une profondeur telle à permettre une flexion et/ou un enlèvement d'une section de la bavette située entre l'entaille et une extrémité distale de la bavette. La présence de l'entaille permet ainsi, soit de faire fléchir ladite section de la bavette, ou de l'enlever, afin de pouvoir ainsi adapter l'élément de support à la géométrie du mur ou de la paroi en face duquel ou de laquelle il sera placé. Comme l'élément de support peut ainsi s'adapter à la géométrie du mur ou de la paroi, il devient possible de pourvoir un support de l'élément de revêtement jusque contre le mur ou la paroi, même si ce dernier est non-rectiligne ou forme un coin.

De préférence l'entaille est située dans une partie de la bavette située entre 1/3 et 2/3, en particulier entre 4/9 et 5/9, de la longueur de la bavette. Cela permet d'une part de garder toujours une section de la bavette qui sera en contact avec le mur ou la paroi, et d'autre part de pouvoir suffisamment faire fléchir la bavette ou enlever une section de celle-ci, et de pouvoir adapter l'élément de support à une grande variété de géométrie de mur ou de paroi.

De préférence la ou les bavette(s) est ou sont placée(s) sur un troisième pied et en décalage par rapport à la base. Ceci permet de pouvoir casser une partie de la bavette sans pour autant dénaturer la base de l'élément de support.

De préférence chaque pièce intercalaire est agencée pour être placée dans la fenêtre de façon à pouvoir tourner dans la fenêtre. Ceci contribue à faciliter l'orientation de pièces intercalaires entre les éléments de revêtement.

De préférence l'élément de support est pourvu d'un trou qui est situé à hauteur de la première extrémité longitudinale, lequel trou est dimensionné pour y fixer une pièce intercalaire. Ceci augmente la possibilité de placer des pièces intercalaires.

L'invention sera maintenant décrite à l'aide des dessins qui illustrent des formes de réalisation de l'élément de support et de l'ensemble suivant l'invention. Dans les dessins :
La figure 1 montre un élément de support suivant l'invention et qui est posé sur un plot d'élévation ;
Les figures 2a, b et c montrent une forme de réalisation d'un élément de support suivant l'invention ;
La figure 3 montre une vue du dessous de la forme de réalisation d'un élément de support suivant l'invention ;
La figure 4 montre une forme de réalisation d'une patte de connexion servant à relier l'élément de support au plot ;
La figure 5 montre une vue en coupe à travers la patte de connexion ;
La figure 6 montre une vue de part au-dessus de la patte de connexion ;
La figure 7 montre la patte de connexion reliée au plot ;
La figure 8 montre une forme de réalisation d'une pièce intercalaire à utiliser avec l'élément de support suivant l'invention ;
La figure 9 montre l'élément de support monté sur la patte de connexion ; et
Les figures 10a, b et c illustrent l'usage de l'élément de support suivant l'invention.

Dans les dessins un même signe de référence a été attribué à un même élément ou à un élément analogue.

La figure 1 montre un élément de support 1 suivant l'invention et qui est posé sur un plot d'élévation 3. Le plot d'élévation et son usage sont généralement connus et sont par exemple décrit dans les brevets EP 1 027 511 et EP 3 181 779 qui appartiennent à la demanderesse. Ces plots servent soit à compenser une inclinaison du sol, soit à surélever le sol, par exemple pour construire une terrasse ou pour créer un espace pour des câbles ou des conduites sous un plancher surélevé. L'élément de support est destiné à être monté sur la tête du plot. Après avoir été placé sur la tête du plot on le déplacé par rapport à la tête du plot pour ajuster sa position par rapport à un mur ou une paroi. Le cas échéant il sera alors fixé sur la tête du plot. Le revêtement de sol (non repris dans cette figure 1) est alors placé en posant au moins une fraction, par exemple un coin ou un segment, de ce revêtement de sol sur l'élément de support 1.

Les figures 2a, b et c, ainsi que la figure 1, montrent une forme de réalisation d'un élément de support suivant l'invention. Elément de support 1 est de préférence fabriqué en une matière plastique, comme du polypropylène, mais il va de soi que d'autres matières, comme de l'époxy renforcé par des fibres de verre, ou même des matières naturelles, comme du bois, peuvent être utilisées.

L'élément de support 1 comprend une base 2 agencée pour être montée sur le plot d'élévation 3. La base comprend une face supérieure, visible dans les figures 1 et 2a et b et une face inférieure, visible à la figure 3. Cette base comprend à une première extrémité longitudinale 4 un organe d'arrêt 5 qui s'étend sensiblement perpendiculairement par rapport à la base. L'organe d'arrêt est formé par au moins une bavette 6-1 pourvue d'une entaille 7-1, qui s'étend sur la hauteur de la bavette. Dans la forme de réalisation illustrée aux figures 1 à 3, l'organe d'arrêt comporte deux bavettes 6-1 et 6-2, chacune pourvue d'une entaille 7-1, 7-2. Les deux bavettes sont séparées par une distance entre eux, l'une bavette étant située à la droite et l'autre à gauche par rapport à une ligne centrale de l'élément de support. L'entaille a une profondeur telle à permettre une flexion et/ou un enlèvement par rupture d'une première section de la bavette située entre l'entaille et une extrémité distale 6d de la bavette. Cette entaille est par exemple réalisée en laissant un évidemment dans la bavette lors de sa fabrication, par exemple par moulage. De préférence l'entaille s'étend sur toute la hauteur de la bavette. De préférence l'entaille 7-1,7-2 est située dans une partie de la bavette située entre un tiers (1/3) et deux tiers (2/3), en particulier entre 4/9 et 5/9, de la longueur de la bavette. Cela permet d'une part de garder toujours une deuxième section de la bavette qui sera en contact avec le mur ou la paroi, comme il sera décrit ci-dessous, et d'autre part de pouvoir suffisamment faire fléchir la première section de la bavette ou d'enlever cette première section, et de pouvoir adapter l'élément de support à une grande variété de géométrie de mur ou de paroi. De préférence, la bavette comporte également des nervures 15 de renforcement dont une est placée à l'extrémité distale 6d de la bavette et au moins une autre dans chaque section de la bavette. Comme leur nom l'indique, elles servent à rigidifier la bavette. Les nervures de renforcement sont placées sur la face de la bavette orientée vers la base, alors que la face frontale de la bavette est de préférence lisse pour faciliter sa pose contre le mur ou la paroi. De préférence la bavette à une épaisseur de 3mm et la nervure de renforcement une épaisseur de 2 mm, ce qui fait une épaisseur totale de 5mm à hauteur de la nervure. Cette épaisseur de 2mm permet de créer une distance entre la bavette et le revêtement de sol qui sera posé contre la bavette et ces nervures de renforcement, laissant ainsi un espace de 2mm qui peut servir au drainage, par exemple d'eau de pluie.

De préférence la ou les bavette(s) est ou sont placée(s) sur un troisième pied 8-1, 8-2, qui est en décalage par rapport à la base 2. Ceci permet de pour pouvoir casser une partie de la bavette, ou d'enlever une des bavettes, sans pour autant dénaturer la base de l'élément de support. La bavette est reliée au troisième pied à hauteur de sa deuxième section, afin de ne pas gêner la flexion ou l'enlèvement de la première section.

De préférence la base comporte une série de perforations 9 traversant cette base. Ces perforations sont alignées selon au moins une rangée et placées de façon équidistance les unes des autres. Ceci permet de fixer l'élément de support, par exemple à l'aide de vis, sur le plot d'élévation en utilisant les perforations pour y introduire les vis et ainsi fixer l'élément de support sur le plot après l'avoir correctement positionné. La présence de la série de perforations permet de choisir un ou plusieurs points de fixations en fonction de l'orientation de l'élément de support par rapport à la tête du plot 3. De préférence chaque perforation comporte au niveau de la face supérieure de la base un évidement conique permettant d'y loger la tête de la vis qui fixe l'élément de support au plot.

Suivant une forme de réalisation préférentielle chaque perforation est prolongée par un tube 9', comme illustré à la figure 2c, qui montre une vue en coupe selon la ligne A-A' de la figure 2b. Ce tube s'étend à partir de la face inférieure de la base. Cette base est de préférence pourvue d'une jupe 19 qui s'étend sur tout le pourtour de la base et encercle la face inférieure de la base. Les tubes ont la même hauteur que la jupe afin de rester dans l'enceinte délimitée par cette jupe.

L'élément de support 1 suivant l'invention comporte au moins une fenêtre. La forme de réalisation de l'élément de support 1 illustrée aux figures 1 à 3 comporte trois premières fenêtres 10-1, 10-2 et 10-3, qui s'étendent sur au moins 70% de la longueur de la base et de façon longitudinale dans la base 2. Ces premières fenêtres s'étendent en parallèle entre elles et traversent la base. Une des premières fenêtres 10-2 s'étend entre deux rangées de perforations 9. Ces premières fenêtres servent à y introduire des pièces intercalaires 12 qui viendront alors s'étendre entre les éléments de revêtement de sol, comme il sera décrit plus en détails ci-dessous, pour les maintenir à distance les uns des autres. De préférence la ou les fenêtres est ou sont disposée(s) dans un évidemment 16 prévus dans la face supérieure de la base. Cet évidement s'étend chaque fois sur tout le pourtour de la première fenêtre et forme une plateforme qui sert de guidage et de support pour la pièce intercalaire 12 qui sera logée dans la première fenêtre.

En plus des premières fenêtres, l'élément de support comporte de préférence également une deuxième fenêtre 11, qui possède une géométrie courbée, laquelle deuxième fenêtre s'étend à hauteur d'une deuxième extrémité 17 longitudinale de la base, laquelle deuxième extrémité est opposée à la première extrémité. Cette deuxième extrémité possède de préférence également une géométrie courbée, qui épouse celle de la deuxième fenêtre. Cette deuxième fenêtre sert également pour y introduire des pièces intercalaires 12 et ainsi de pouvoir faire usage de différentes géométries dans le choix des éléments de revêtement. La deuxième fenêtre comporte également un évidement 16. L'élément de support est également pourvu un trou 13 qui s'étend à partir de la face supérieure de la base et traverse cette base. Ce trou est situé à hauteur de la première extrémité longitudinale 4. Le trou est dimensionné pour y fixer une pièce intercalaire 12 et comporte de préférence un évidement similaire à celui appliqué pour les fenêtres.

La figure 3 montre une vue de la face inférieure de la forme de réalisation d'un élément de support suivant l'invention. Cette face inférieure est pourvue d'un jeu de lamelles d'attache 14 qui s'étendent sur au moins 70% de la longueur de la base. Ces dernières servent pour y appliquer par exemple une patte de connexion, qui elle-même sera fixée sur la tête du plot, comme il sera décrit ci-dessous. Les lamelles d'attache possèdent de préférence une géométrie en forme de L qui s'étend à partir de la face inférieure. Bien entendu d'autres géométries comme en forme de J ou de V peuvent également être envisagées. Les lamelles d'attache sont de préférence appliquées de façon discontinue pour faciliter le démoulage lors de la fabrication de l'élément de support et maintenir la rigidité de l'élément de support. De préférence, comme illustré aux figures 2c et 3, les lamelles d'attache s'étendent en parallèle de part et d'autre de la première fenêtre 10-2. Elles sont situées entre la première fenêtre 10-2 et la série de perforations 9. De préférence les lamelles d'attache sont alignées suivant deux rangées et placées dans chaque rangée de façon équidistante entre eux. Les lamelles des deux rangées sont disposées face à face. Ainsi ces lamelles d'attache vont pour ainsi dire former une glissière qui va aider à guider l'élément de support lors de son mouvement par rapport à la patte de connexion et la tête du plot. Par cette combinaison de la patte de connexion et des lamelles d'attache il est possible d'imposer un mouvement de translation à l'élément de support pour qu'il puisse se déplacer sur la tête du plot.

La liaison entre la tête du plot et la forme de réalisation de l'élément de support suivant l'invention se fera en faisant usage de la patte de connexion 30, dont une forme de réalisation est illustrée à la figure 4. La patte de connexion est de préférence fabriquée dans la même matière que celle dont l'élément de support est fabriqué. Cette patte de connexion 30 comporte un jeu de premiers d'organes d'attache ayant au moins une paire de premiers organes d'attache 31. De préférence le jeu de premiers organes d'attache comporte quatre organes d'attache 31-1 à 31-4. Les premiers organes d'attache étant disposés de telle façon à ce que chaque fois deux premiers d'organes d'attache soient disposés de façon opposée l'un à l'autre. Ainsi dans l'exemple illustré à la figure 4 les premiers organes d'attache étant disposés de façon à ce qu'ils forment chaque fois un angle de sensiblement 90° entre eux. L'une des paires étant logée entre les lamelles d'attache et l'autre paire pénètre dans la première fenêtre située entre les lamelles d'attache du premier jeu lorsque la patte de connexion est reliée à l'élément de support Les premiers organes d'attache étant disposés et dimensionnés de façon à pouvoir se loger entre les lamelles d'attaches 14 du premier jeu et être en contact avec eux lorsque la patte de connexion est reliée à l'élément de support. Lorsque le jeu de premiers organes d'attache comporte quatre organes d'attache deux d'entre eux, qui sont opposés l'un à l'autre, sont en contact avec les lamelles et les deux autres pénètrent dans la première fenêtre 10-1.

De préférence le jeu de premiers organes d'attache est disposé sur une première face 33 d'un disque 32 autour d'un centre du disque qui fait partie de la patte de connexion. Les quatre premiers organes d'attache 31-1 à 31-4 sont disposés de telle façon à laisser autour d'un centre du disque un espace suffisant pour y introduire un troisième organe d'attache 22 qui fait partie d'une pièce intercalaire 12, comme il sera décrit ci-dessous. L'usage du disque va faciliter la rotation de la patte de connexion lorsqu'elle est placée sur la tête du plot. Chaque premier organe d'attache comporte un premier segment 34, comme illustré à la figure 5, qui s'étend dans une direction sensiblement perpendiculaire par rapport à la première face 33 du disque. Chaque premier organe d'attache comporte également un deuxième segment 35 qui s'étend sensiblement perpendiculairement au premier segment 34 et dans une direction qui va en s'éloignant du centre du disque. Un troisième segment 36 du premier organe d'attache étant relié au deuxième segment 35 et forme un angle α situé entre 15° et 35° avec le premier segment 34. Le fait que le premier et troisième segment forment un angle entre eux et qu'ils sont reliés entre eux par le deuxième segment, va donner à ce premier organe d'attache une certaine élasticité qui va faciliter son engagement avec le jeu de lamelles 14 de l'élément de support.

Les premiers organes d'attache sont placés sur un plateau 37, lui-même placé sur la première face du disque 32. Ce plateau servira pour ainsi dire de piste pour les lamelles lorsque la patte de connexion sera engagée avec les lamelles, ce qui facilitera le mouvement de translation que l'élément de support pourra effectuer par rapport à la patte de connexion. Les premiers organes d'attache s'étendent par rapport aux encoches 39 prévues dans le plateau, lesquelles encoches débouchent dans une ouverture 38 de la première face. Ceci facilite le démoulage lors de la fabrication par moulage de la patte de fixation.

Pour relier la patte de connexion 30 au plot 3, une deuxième face 40 du disque 32, opposée à la première face 33, est pourvue d'un deuxième organe d'attache 41 disposé autour du centre du disque, comme illustré aux figures 4 et 5. Le deuxième organe d'attache comporte de préférence quatre premières jambes 42 disposées entre elles de façon à former un cercle. Chacune des premières jambes étant de préférence pourvue d'un premier pied 43 appliqué à une extrémité de la jambe. Chaque première jambe comporte une ailette 44 qui s'étend sensiblement perpendiculairement sur une face arrière de cette première jambe. Les premières jambes sont disposées selon un cercle dont le centre correspond à celui du disque 32. Les premières jambes sont disposées de telle façon à laisser un espace entre elles et former ainsi un canal central 46 qui débute par une perforation 45 au centre du disque. Ainsi une vis de fixation pourra être, le cas échéant, engagée dans ce canal 46 pour fixer la patte de connexion au plot.

La patte de connexion sera introduite dans la tête du plot 3 en engagent les premières jambes dans une ouverture centrale sur la tête du plot. Lorsque les premières jambes seront engagées dans le plot, leur premiers pieds 43 pourront prendre prise sous la tête du plot et retenir la patte de fixation sur la tête du plot. L'engagement des premières jambes dans l'ouverture sur la tête du plot n'empêche pas la patte de connexion de tourner par rapport à la tête du plot, car les premières jambes et leurs premiers pieds retiennent la patte de connexion par friction et par l'élasticité de la matière dont ils sont fabriqués. Le cas échéant une vis de fixation pourra être engagée dans le canal 46. Cette vis pourra prendre prise dans les ailettes 44 prévues sur les premières jambes.

Lorsque la patte de fixation sera reliée au plot, les premiers organes d'attache 31 s'étendrons à partir de la tête du plot, comme illustré à la figure 7. On pourra alors relier l'élément de support en engagent les lamelles 14 sur les premiers organes d'attache. Puisque deux des premiers organes d'attache seront alors logés entre deux rangées de lamelles il sera possible de faire glisser l'élément de support le long des premiers organes d'attache imposant ainsi un mouvement de translation à l'élément de support par rapport à la tête du plot. Si de plus la patte de connexion n'est pas bloquée par une vis sur la tête du plot, elle pourra également tourner par rapport à la tête du plot. Ainsi il sera possible non seulement d'imposer un mouvement de translation à l'élément de support, mais également un mouvement de rotation. Le fait de pouvoir imposer tant une translation qu'une rotation à l'élément de support va permettre une large possibilité de positionner l'élément de support par rapport à un mur ou une paroi.

Comme décrit au préalable l'élément de support peut être pourvu d'un jeu de pièces intercalaire 12, où chaque pièce intercalaire est agencée pour être placée dans la première 10 ou la deuxième 11 fenêtres, ainsi que dans le trou 13. La figure 8 montre un exemple de réalisation d'une telle pièce intercalaire 12. Cette dernière comporte une aile 20 qui s'étend en hauteur à partir d'un socle 21. Sous ce socle se trouve un troisième organe d'attache 22, agencé pour prendre prise sur l'élément de support.

L'aile 20 s'étend par exemple sur une hauteur de 17mm, de telle façon à pouvoir s'étendre suffisamment en hauteur, et ainsi maintenir une distance, entre deux éléments de revêtement adjacent, sans pour autant dépasser l'épaisseur de ces éléments de revêtement. L'aile a de préférence une géométrie rectangulaire avec les coins supérieurs arrondis. Le socle a de préférence une forme circulaire afin de pouvoir permettre la rotation de la pièce intercalaire lorsqu'elle est montée dans une fenêtre 10,11 ou dans le trou 13. Le troisième organe d'attache 22 est de préférence formé par quatre deuxièmes jambes 23 disposées entre elles de façon à former un cercle. Les quatre deuxièmes jambes étant disposées de façon équidistante entre elles. Chacune des deuxièmes jambes se termine par un deuxième pied 24 ayant une géométrie trapézoïdale sur sa largeur et étant de forme conique sur sa hauteur. Le deuxième pied forme une protubérance par rapport à la deuxième jambe dont il fait partie.

La longueur des deuxièmes jambes étant inférieure à la longueur de la jupe 19 pour ne pas perturber la pose de l'élément de support sur la tête du plot. Les deuxièmes jambes étant dimensionnés de façon à venir se loger sous le bord de la fenêtre ou du trou qui se trouve sur la face inférieure de la base. Ainsi lorsque la pièce intercalaire est logée dans une des fenêtres ou dans le trou, le socle 21 se trouvera dans l'évidement 16 et sa face inférieure reposera sur la plateforme formée par l'évidement. Le troisième organe d'attache traversera la fenêtre ou le trou et son deuxième pied, par l'intermédiaire de la protubérance qu'il forme, viendra se loger sous le bord inférieur de la fenêtre ou du trou pour ainsi retenir la pièce intercalaire dans la fenêtre ou le trou. Le fait que les deuxièmes jambes sont à distance l'une de l'autre va permettre à ces dernières de pouvoir être flexible, facilitant ainsi l'introduction des deuxièmes jambes dans la fenêtre ou le trou. Cette introduction est également facilitée par la forme conique du deuxième pied.

La pièce intercalaire n'est pas retenue de façon rigide dans la fenêtre, ni dans le trou, pour ainsi permettre à cette pièce intercalaire de glisser et de tourner dans la fenêtre et de tourner dans le trou. Cette facilité de pouvoir faire tourner et glisser la pièce intercalaire dans le l'élément de support va permettre une large possibilité de disposer la pièce intercalaire ce qui va permettre l'usage de l'élément de support pour un très grand nombre d'éléments de revêtement de sol ayant des formes géométriques les plus diverses.

La figure 9 montre l'élément de support monté par l'intermédiaire de la patte de connexion sur la tête du plot. Puisque la patte de connexion peut tourner sur la tête de plot 3, l'élément de support 1 fixé sur cette patte de connexion pourra tourner sur 360° tant dans le sens que dans le sens inverse des aiguilles de la montre, comme indiqué par les flèches 50 et 51. Comme de plus l'élément de support peut glisser sur la patte de connexion cela permet de combiner le mouvement de rotation à un mouvement de translation et ainsi appliquer les bavettes contre le mur ou la paroi. Enfin le fait que les pièces intercalaires peuvent tourner et glisser dans les premières et la deuxième fenêtre ainsi que dans le trou permettra une large plage d'ajustement pour correctement placer les pièces intercalaires entre les éléments de revêtement de sol et cela pour un large éventail de géométrie de ces éléments de revêtement de sol.

La figure 10a illustre l'usage de l'élément de support suivant l'invention lorsque le mur ou la paroi 25 est droit. L'élément de support 1 est placé sur la tête du plot d'élévation 3. Les bavettes 6-1 et 6-2 sont placées contre le mur ou la paroi 25. Comme le mur ou la paroi est droit les bavettes s'étendent de façon rectiligne. Le revêtement 26 de sol est posé de façon à être supporté par les éléments de support et le plot. La présence des premières fenêtres 10 et des pièces intercalaires 12 logées dans ces premières fenêtres, permet en imposant un mouvement de translation et de rotation aux pièces intercalaires de les placer de telle façon à ce qu'elles puissent s'étendre entre deux éléments de revêtement de sol adjacent 26-1 et 26-2, même si ces derniers ne sont pas rectangulaires.

La figure 10b illustre l'usage de l'élément de support suivant l'invention lorsque le mur ou la paroi 25 forment un angle. Grâce à la présence de l'entaille 7-1 il est possible de plier la première section de la bavette 6-1 afin qu'elle épouse l'angle dans le mur ou la paroi 25. Dans cette figure 10b on voit également que le plot d'élévation 3 est à distance du mur et que grâce au fait que l'élément de support peut être déplacé sur la tête du plot, il est possible de le faire glisser sur la tête du plot jusqu'à ce que les bavettes soient en contact avec le mur ou la paroi. De façon analogue à ce qui a été décrit pour la figure 10a, l'élément de revêtement de sol sera supporté par l'élément de support et le plot. Pour ajuster l'élément de revêtement 26-1 à la géométrie du mur ou de la paroi il suffira de couper un angle de cet élément de revêtement de sol afin que lui aussi épouse la géométrie du mur ou de la paroi. Grâce au fait que l'élément de support peut être déplacé sur la tête du plot et donc entrer en contact avec le mur ou la paroi, l'élément de revêtement de sol sera en partie soutenu par l'élément de support jusque contre le mur ou la paroi réduisant ainsi le risque qu'il soit en porte à faux. La présence des éléments intercalaires dans les premières et deuxièmes fenêtres va permettre de placer les pièces intercalaires correctement entre les éléments de revêtement de sol adjacents.

La figure 10c illustre l'usage de l'élément de support suivant l'invention lorsque le mur ou la paroi 25 forment un coin à 90°. On y voit que la bavette 6-1 a été enlevé pour accommoder l'élément de support à la géométrie en coin du mur ou de la paroi. Pour cela il a suffi de casser ou de couper dans la bavette 6-1 à hauteur de son pied 8-1. Au cas où on aurait besoin d'avoir encore une section d'une des bavettes avant d'atteindre le coin du mur ou de la paroi, il suffira d'enlever qu'une section de la bavette en utilisant l'entaille 7 comme ligne de coupe.

Lorsque l'élément de support sera correctement positionné par rapport au mur ou à la paroi il sera possible de le fixer sur la tête du plot à l'aide de vis qui seront viser dans une ou plusieurs des perforations.

## Revendications

1. Ensemble d'une patte de connexion (30) et d'un élément de support (1) d'un élément de revêtement de sol, lequel élément de support comprend une base (2) agencée pour être posée sur un plot d'élévation (3) d'une surface, laquelle base (2) comprend à une première extrémité longitudinale (4) un organe d'arrêt (5) qui s'étend sensiblement perpendiculairement par rapport à la base, laquelle patte de connexion (30) est agencée pour relier l'élément de support (1) au plot d'élévation, laquelle patte de connexion (30) comporte un jeu de deuxième organes d'attache (42) agencé pour prendre prise dans le plot d'élévation et permettre une rotation de la patte de connexion (30) par rapport au plot d'élévation,
**caractérisée en ce que** la base (2) de l'élément de support comporte un jeu de lamelles d'attache (14) qui s'étendent sur au moins 70% de la longueur de la base, et **en ce que** la patte de connexion (30) comporte un jeu de premiers organes d'attache (31-1 à 31-4), les premiers organes d'attache étant dimensionnés et disposés de façon à pouvoir s'engager entre les lamelles d'attaches (14) du jeu de lamelles d'attache et entrer en contact avec eux afin de permettre un mouvement de translation entre l'élément de support (1) et la patte de connexion (30).

2. Ensemble suivant la revendication 1, dans lequel la base (2) est pourvue d'au moins une première fenêtre (10-1,10-2,10-3) qui s'étend de façon longitudinale dans la base.

3. Ensemble suivant la revendication 2, dans lequel le jeu de premiers d'organes d'attache (31-1 à 31-4) comporte deux paires de premiers organes d'attache, les premiers organes d'attache étant disposés de façon à ce qu'ils forment chaque fois un angle de sensiblement 90° entre eux, l'une des paires étant logée entre les lamelles d'attache et l'autre paire pénètre dans la première fenêtre située entre les lamelles d'attache du premier jeu lorsque la patte de connexion est reliée à l'élément de support.

4. Ensemble suivant l'une des revendications 1 à 3, dans lequel la base comporte également une deuxième fenêtre (11) qui possède une géométrie courbée, laquelle deuxième fenêtre s'étend à hauteur d'une deuxième extrémité longitudinale de la base, laquelle deuxième extrémité est située du côté opposé de celui de la première extrémité longitudinale.

5. Ensemble suivant l'une des revendications 2, 3, ou 4, dans lequel la ou les fenêtres est ou sont disposée(s) dans un évidemment (16) prévu dans la base.

6. Ensemble suivant l'une des revendications 2 à 5, lequel ensemble comporte un jeu de pièces intercalaire (12), chaque pièce intercalaire étant agencée pour être placée dans une des fenêtres de façon à pouvoir tourner dans la fenêtre.

7. Ensemble suivant la revendication 6, dans lequel chaque pièce intercalaire est agencée pour être placée dans la fenêtre de façon à pouvoir également effectuer un mouvement de translation dans la fenêtre.

8. Ensemble suivant l'une des revendications 1 à 7, dans lequel la base comporte une série de perforations (9) traversant cette base.

9. Ensemble suivant la revendication 2 et 8, dans lequel les perforations de la série de perforations s'étendent suivant deux rangées et en ce qu'une (10-2) des premières fenêtres s'étend entre les deux rangées de perforations.

10. Ensemble suivant l'une des revendications 1 à 9, dans lequel les lamelles d'attache possèdent une géométrie en forme de L qui s'étend à partir d'une face inférieure de la base.

11. Ensemble suivant l'une des revendications 1 à 10, dans lequel le jeu de premiers organes d'attache est disposé sur une première face (33) d'un disque (32) autour d'un centre de ce disque.

12. Ensemble suivant la revendication 11, dans lequel chaque premier organe d'attache comporte un premier (34) segment qui s'étend dans une direction sensiblement perpendiculairement par rapport à la première face du disque et un deuxième segment (35) sensiblement perpendiculaire au premier segment et dans une direction qui va en s'éloignant du centre du disque, un troisième segment (36) du premier organe d'attache étant relié au deuxième segment et forme un angle situé entre 15° et 35° avec le premier segment.

13. Ensemble suivant la revendication 11 ou 12, dans lequel les premiers organes d'attache sont placés sur un plateau (37), lui-même placé sur la première face du disque.

14. Ensemble suivant l'une des revendications 11 à 13, dans lequel le deuxième organe d'attache (41,42) est appliqué sur une deuxième face (40) du disque, opposée à la première, le deuxième organe d'attache étant disposé autour du centre du disque.

15. Ensemble suivant la revendications 14, dans lequel le deuxième organe d'attache comporte quatre premières jambes (42) disposées entre elles de façon à former un cercle, chacune des premières jambes étant pourvue d'un premier pied (43).

16. Ensemble suivant la revendications 15, dans lequel chaque première jambe (42) comporte une ailette (44) qui s'étend sensiblement perpendiculairement sur une face arrière de ce premier pied.

17. Ensemble suivant l'une des revendications 1 à 16, dans lequel l'organe d'arrêt est formé par au moins une bavette (6-1,6-2) pourvue d'une entaille (7-1,7-2) qui s'étend sur la hauteur de la bavette, l'entaille ayant une profondeur telle à permettre une flexion et/ou un enlèvement d'une section de la bavette située entre l'entaille et une extrémité distale de la bavette.

18. Ensemble suivant la revendication 17, dans lequel l'entaille (7-1,7-2) est située dans une partie de la bavette située entre 1/3 et 2/3, en particulier entre 4/9 et 5/9, de la longueur de la bavette.

19. Ensemble suivant la revendication 17 ou 18, dans lequel la ou les bavette(s) est ou sont placée(s) sur un troisième pied (8-1,8-2) et en décalage par rapport à la base.

20. Ensemble suivant l'une des revendications 1 à 19, lequel ensemble est pourvu d'un trou (13) situé à hauteur de la première extrémité longitudinale, lequel trou est dimensionné pour y fixer une pièce intercalaire.

21. Ensemble suivant l'une des revendications 1 à 20, dans lequel la base est pourvue de rainures de drainage (18).

22. Elément de support, comme décrit dans la revendication 1, destiné à être utilisé dans un ensemble suivant l'une des revendications 1 à 21.

23. Patte de connexion , comme décrite dans la revendication 1, destinée à être utilisée dans un ensemble suivant l'une des revendications 1 à 21.

## Patentansprüche

1. Zusammensetzung einer Verbindungslasche (30) und eines Bodenbelagselementes Trägerelements (1), wobei das Trägerelement eine Basis (2) umfasst, die eingerichtet ist, um auf einem Anhebungsklotz (3) einer Fläche gelegt zu werden, wobei die Basis (2) an einem ersten Längsende (4) ein Arretierungsorgan (5) umfasst, das sich im Wesentlichen senkrecht zur Basis erstreckt, wobei die Verbindungslasche (30) eingerichtet ist, um das Trägerelement (1) mit dem Anhebungsklotz zu verbinden, wobei die Verbindungslasche (30) ein Satz von zweiten Befestigungsorganen (42) umfasst, der eingerichtet ist, um im Anhebungsklotz einzugreifen und eine Drehung der Verbindungslasche (30) in Bezug auf den Anhebungsklotz zu ermöglichen,
**dadurch gekennzeichnet, dass** die Basis (2) des Trägerelements ein Satz von Befestigungslamellen (14) umfasst, die sich über mindestens 70 % der Länge der Basis erstrecken, und dadurch, dass die Verbindungslasche (30) ein Satz von ersten Befestigungsorganen (31-1 bis 31-4) umfasst, wobei die ersten Befestigungsorgane derart bemessen und angeordnet sind, dass sie zwischen den Befestigungslamellen (14) des Satzes von Befestigungslamellen eingreifen können und mit ihnen in Kontakt treten können um eine Verschiebungsbewegung zwischen dem Trägerelement (1) und der Verbindungslasche (30) zu ermöglichen.

2. Zusammensetzung nach Anspruch 1, wobei die Basis (2) mit mindestens einem ersten Fenster (10-1, 10-2, 10-3) versehen ist, das sich in der Basis längslaufend erstreckt.

3. Zusammensetzung nach Anspruch 2, wobei der Satz von ersten Befestigungsorganen (31-1 bis 31-4) zwei Paare von ersten Befestigungsorganen umfasst, wobei die ersten Befestigungsorgane derart angeordnet sind, dass sie jeweils einen Winkel von im Wesentlichen 90 % untereinander bilden, wobei das eine der Paare zwischen den Befestigungslamellen untergebracht ist und das andere Paar in das erste Fenster, das sich zwischen den Befestigungslamellen des ersten Satzes befindet, eindringt, wenn die Verbindungslasche mit dem Trägerelement verbunden ist.

4. Zusammensetzung nach einem der Ansprüche 1 bis 3, wobei die Basis ebenfalls ein zweites Fenster (11) umfasst, dass eine gekrümmte Geometrie aufweist, wobei sich das zweite Fenster auf Höhe eines zweiten Längsendes der Basis erstreckt, wobei sich das zweite Ende auf der Seite befindet, die der des ersten Längsendes gegenüberliegt.

5. Zusammensetzung nach einem der Ansprüche 2, 3 oder 4, wobei das oder die Fenster in einer in der Basis vorgesehenen Aussparung (16) angeordnet ist oder sind.

6. Zusammensetzung nach einem der Ansprüche 2 bis 5, wobei die Zusammensetzung ein Satz von Zwischenstücken (12) umfasst, wobei jedes Zwischenstück eingerichtet ist, um derart in einem der Fenster platziert zu werden, dass es sich im Fenster drehen kann.

7. Zusammensetzung nach einem der Ansprüche 6, wobei jedes Zwischenstück eingerichtet ist, um derart im Fenster platziert zu werden, dass es ebenfalls eine Verschiebungsbewegung im Fenster ausführen kann.

8. Zusammensetzung nach einem der Ansprüche 1 bis 7, wobei die Basis eine Serie von Perforationen (9) umfasst, die diese Basis durchqueren.

9. Zusammensetzung nach Anspruch 2 und 8, wobei sich die Perforationen der Serie von Perforationen entlang von zwei Reihen erstrecken und dass sich eines (10-2) der ersten Fenster zwischen den zwei Reihen von Perforationen erstreckt.

10. Zusammensetzung nach einem der Ansprüche 1 bis 9, wobei die Befestigungslamellen eine L-förmige Geometrie aufweisen, die sich ausgehend von einer Unterseite der Basis erstreckt.

11. Zusammensetzung nach einem der Ansprüche 1 bis 10, wobei der Satz von ersten Befestigungsorganen auf einer ersten Seite (33) einer Scheibe (32) um einen Mittelpunkt dieser Schiebe herum angeordnet ist.

12. Zusammensetzung nach Anspruch 11, wobei jedes erste Befestigungsorgan einen ersten (34) Abschnitt, der sich in einer Richtung im Wesentlichen senkrecht zur ersten Seite der Scheibe erstreckt, und einen zweiten Abschnitt (35) im Wesentlichen senkrecht zum ersten Abschnitt und in einer Richtung, die sich vom Mittelpunkt der Scheibe entfernt, und einen dritten Abschnitt (36) des ersten Befestigungsorgans umfasst, der mit dem zweiten Abschnitt verbunden ist und einen Winkel im Bereich zwischen 15° und 35° mit dem ersten Abschnitt bildet.

13. Zusammensetzung nach Anspruch 11 oder 12, wobei die ersten Befestigungsorgane auf einer Hochebene (37) platziert sind, die selbst auf der ersten Seite der Scheibe platziert ist.

14. Zusammensetzung nach einem der Ansprüche 11 bis 13, wobei das zweite Befestigungsorgan (41, 42) auf einer zweiten Seite (40) der Scheibe gegenüber der ersten Seite angebracht ist, wobei das zweite Befestigungsorgan um den Mittelpunkt der Scheibe herum angeordnet ist.

15. Zusammensetzung nach Anspruch 14, wobei das zweite Befestigungsorgan vier erste Beine (42) umfasst, die derart untereinander angeordnet sind, dass sie einen Kreis bilden, wobei jedes der ersten Beine mit einem ersten Fuß (43) versehen ist.

16. Zusammensetzung nach Anspruch 15, wobei jedes erste Bein (42) einen Flügel (44) umfasst, der sich im Wesentlichen senkrecht auf einer Hinterseite dieses ersten Fußes erstreckt.

17. Zusammensetzung nach einem der Ansprüche 1 bis 16, wobei das Arretierungsorgan durch mindestens eine Klappe (6-1, 6-2) gebildet ist, die mit einem Einschnitt (7-1, 7-2) versehen ist, der sich auf die Höhe der Klappe erstreckt, wobei der Einschnitt eine solche Tiefe aufweist, dass eine Biegung und/oder eine Entnahme eines Abschnitts der Klappe, der sich zwischen dem Einschnitt und einem distalen Ende der Klappe befindet, ermöglicht wird.

18. Zusammensetzung nach Anspruch 17, wobei sich der Einschnitt (7-1, 7-2) in einem Teil der Klappe befindet, der zwischen 1/3 und 2/3, insbesondere zwischen 4/9 und 5/9 der Länge der Klappe liegt.

19. Zusammensetzung nach Anspruch 17 oder 18, wobei die Klappe oder die Klappen auf einem dritten Fuß (8-1, 8-2) und in Bezug auf die Basis versetzt platziert ist/sind.

20. Zusammensetzung nach einem der Ansprüche 1 bis 19, wobei die Zusammensetzung mit einer Öffnung (13) versehen ist, die sich auf Höhe des ersten Längsendes befindet, wobei die Öffnung bemessen ist, um ein Zwischenstück daran festzumachen.

21. Zusammensetzung nach einem der Ansprüche 1 bis 20, wobei die Basis mit Abflussnuten (18) versehen ist.

22. Trägerelement wie in Anspruch 1 beschrieben, das dazu vorgesehen ist, in einer Zusammensetzung nach einem der Ansprüche 1 bis 21 verwendet zu werden.

23. Verbindungslasche wie in Anspruch 1 beschrieben, das dazu vorgesehen ist, in einer Zusammensetzung nach einem der Ansprüche 1 bis 21 verwendet zu werden.

## Claims

1. A set comprising a connection foot (30) and a soil covering element support element (1), which support element comprises a basis (2) provided for being applied on a surface raising pedestal (3), which basis (2) comprises at a first longitudinal end (4) a stop member (5) which extends substantially perpendicular with respect to the basis, which connection foot (30) is provided for connecting the support element (1) to the pedestal, which connection foot (30) comprises a second set of attachment members (42) provided for gripping with the pedestal and enabling a rotation of the connection foot (30) with respect to the pedestal, **characterized in that** the basis (2) of the support element comprises a set of attachment slats (14) which extend over at least 70% of the length of the basis, and **in that** the connection foot (30) comprises a set of first attachment members (31-1 to 31-4), the first attachment members being dimensioned and applied in such a manner as to be able to engage between the attachment slats (14) of the set of attachment slats and enter into contact with them so as to enable a translatory movement between the support element (1) and the connection foot (30).

2. The set as claimed in claim 1, in which the basis (2) is provided with at least a first window (10-1,10-2,10-3) which extends in a longitudinal manner in the basis.

3. The set as claimed in claim 2, in which the set of first attachment members (31-1 to 31-4) comprises two pairs of first attachment members, the first attachment members being applied in such a manner that they each time form an angle of substantially 90° among them, one of the pairs being housed between the attachment slats and the other pair penetrates in the first window situated between the attachment slats of the first set when the connection foot is connected to the support element.

4. The set as claimed in anyone of the claims 1 to 3, in which the basis also comprises a second window (11) having a curved geometry, which second window extends at the height of a second longitudinal end of the basis, which second end is situated at the opposite side of the one of the first longitudinal end.

5. The set as claimed in one of the claims 2, 3 or 4, in which the or the window(s) is or are applied in a hollowing out (16) foreseen in the basis.

6. The set as claimed in anyone of the claims 2 to 5, which set comprises a set of insert parts (12), each insert part being provided for being applied in one of the windows in such a manner as to be able to rotate within the window.

7. The set as claimed in claim 6, in which each insert part is provided for being applied in the window in such a manner that it can also perform a translatory movement within the window.

8. The set as claimed in anyone of the claims 1 to 7, in which the basis comprises a series of perforations (9) crossing this basis.

9. The set as claimed in claims 2 and 8, in which the perforations of the series of perforations extend along two rows and in that one (10-2) of the first windows extends between the two rows of perforations.

10. The set as claimed in anyone of the claims 1 to 9, in which the attachment slats have an L shaped geometry which extends as from a lower face of the basis.

11. The set as claimed in anyone of the claims 1 to 10, in which the set of first attachment members is applied on a first side (33) of a disc (32) around a center of that disc.

12. The set as claimed in claim 11, in which each first attachment member comprises a first (34) segment which extends in a direction substantially perpendicular with respect to the first side of the disc and a second segment (35) substantially perpendicular to the first segment and in a direction which extends so as to move away from the center of the disc, a third segment (36) of the first attachment member being connected to the second segment and forms an angle situated between 15° and 35° with the first segment.

13. The set as claimed in claim 11 or 12, in which the first attachment members are applied on a plateau (37), itself placed on the first face of the disc.

14. The set as claimed in one of the claims 11 to 13, in which the second attachment member (41,42) is applied on a second side (40) of the disc, opposite to the first, the second attachment member being applied around the center of the disc.

15. The set as claimed in claim 14, in which the second attachment member comprises four legs (42) applied among them such as to form a cercle, each of the four legs being provided with a first foot (43).

16. The set as claimed in claim 15, in which each first leg (42) comprises a small wing (44) extending substantially perpendicular on a back side of the first foot.

17. The set as claimed in anyone of the claims 1 to 16, in which the stop member is formed by at least one flap (6-1,6-2) provided with a notch (7-1,7-2) which extends over the height of the flap, the notch having a depth such as to enable a bending and/or a removal of a section of the flap situated between the notch and a distal end of the flap.

18. The set as claimed in claim 17, in which the notch (7-1, 7-2) is situated in a part of the flap situated between 1/3 and 2/3, in particular between 4/9 and 5/9, of the length of the flap.

19. The set as claimed in claim 17 or 18, in which the or the flap(s) is or are placed on a third foot (8-1,8-2) and offset with respect to the basis.

20. The set as claimed in anyone of the claims 1 to 19, which set comprises a hole (13) situated at the height of the first longitudinal end, which hole is dimensioned for fixing therein an insert part.

21. The set as claimed in anyone of the claims 1 to 20, in which the basis is foreseen with drainage grooves (18).

22. Support element, as described in claim 1, provided for being used in a set according to anyone of the claims 1 to 21.

23. Connection foot, as described in claim 1, provided for being used in a set according to anyone of the claims 1 to 21.
